# EUROPÄISCHE PATENTSCHRIFT

(11) **EP 1 139 808 B1**
(45) Veröffentlichungstag und Bekanntmachung des Hinweises auf die Patenterteilung: **02.01.2003**
(21) Anmeldenummer: 99900059.9
(22) Anmeldetag: 25.10.1999
(51) Int. Cl.: A43B 17/02, A43B 17/03

(54) **SCHUHEINLAGE**
SHOE INSERT
GARNITURE DE CHAUSSURE

(30) Priorität: 23.12.1998 DE 29822941 U
(43) Veröffentlichungstag der Anmeldung: 10.10.2001
(73) Patentinhaber: Gröhninger, Frank Friedrich, 66450 Oberbexbach (DE)
(72) Erfinder: Gröhninger, Frank Friedrich, 66450 Oberbexbach (DE)
(74) Vertreter: Vièl, Christof, Dipl.-Ing.
(86) Internationale Anmeldenummer: DE9903403
(87) Internationale Veröffentlichungsnummer: WO00038550

(56) Entgegenhaltungen:
- EP-A- 0 060 353
- WO-A-95/00047
- WO-A-98/56272
- DE-A- 2 460 034
- US-A- 4 008 530
- US-A- 5 067 255

## Beschreibung

Die Erfindung betrifft eine Schuheinlage, die sich von den Zehen bis zur Ferse erstreckt und mindestens einen mit einem Fluid gefüllten Behälter aufweist.

Derartige Schuheinlagen sind beispielsweise aus der EP 0 060 353 A1 bekannt. Diese werden insbesondere von Personen verwendet, die lange stehen müssen. Die fluidgefüllten Behälter dienen zum Übertragen der Kräfte von den belasteten Punkten des Fußes auf großflächige Bereiche der Schuheinlage und massieren zugleich die mit ihnen in Kontakt stehenden Bereiche der Fußsohle. Allerdings sind diese Schuheinlagen nicht individuellen Bedürfnissen des Benutzers anpaßbar.

Aus der EP 0 434 076 A2 ist eine Schuheinlage bekannt, die eine quer zur Sohlenlängsrichtung verlaufende Querprofilierung aufweist und wobei im Bereich der Fersenpartie und/oder der Vorfußpartie ein oder mehrere Dämpfungselemente vorgesehen sind.

Die DE 298 05 396 U1 beschreibt einen Schuh mit einer auswechselbaren Einlegesohle, wobei der Oberteil des Schuhes eine größere Tiefenabmessung aufweist als die für die entsprechende Schuhgröße vorgesehene, so daß er zur Aufnahme einer austauschbaren, anatomisch geformten Einlegesohle größerer Dicke geeignet ist.

Aus der DE 195 40 567 C1 ist ein Schuh mit herausnehmbarem Fußbett bekannt, wodurch es möglich ist, das zum Schuh gehörige Fußbett im Bedarfsfall auch mit einer speziellen orthopädischen Halbeinlage zu kombinieren.

Ein Baukastensystem für eine Schuheinlage ist aus der DE 298 10 518 U1 bekannt, mit dem eine hohe Flexibilität bei der Herstellung von individuell angepaßten Schuheinlagen erreichbar ist. Allerdings wird der Laie kaum in der Lage sein, die dafür erforderlichen Messungen sowie den Zusammenbau zu bewältigen.

Aus der DE 90 00 041 U1 ist eine Einlegesohle mit verstellbarer und auswechselbarer Stützhöhe bekannt, bei der eine an sich bekannte Einlegesohle aus festem Material mit einer elastischen Oberschicht verbunden wird, in der nicht verbundene Hohlstege zum Einschieben der Stützelemente angeordnet sind.

Weiterhin ist es aus der US 4,665,576 A bekannt, mehrere, in verschiedener Weise abgekantete Innensohlen für einen Skistiefel vorzusehen, wobei die Innensohlen austauschbar sind.

Aus der WO/9500047 und der WO/9856272 sind Einlegesohlen bekannt, die einen Behälter aufweisen, wobei die Unterstützung des Fußgewölbes durch die Variation des Druckes in dem Behälter erfolgen kann.

Die DE 24 60 034 A 1 beschreibt einen Sportschuh mit einem in die Sohle integrierten Gas- bzw. Luftkissenraum. Auch in der US 4,008,530 A ist ein Schuh dargestellt, dessen Sohle einen Luftraum aufweist.

Weiterhin ist es bekannt, daß zur Prophylaxe oder bei bestimmten orthopädischen Indikationen Fußabdrücke erstellt werden, anhand derer dann maßangepaßte Schuheinlagen gefertigt werden. Die Schuheinlagen können schließlich in Schuhe eingelegt werden. Diese personalisierte Anpassung ist relativ langwierig und mit hohen Kosten verbunden. Aufgrund der zunehmenden Lebenserwartung und der steigenden Zahl von leichten Fußschädigungen aufgrund von Verschleißerscheinungen nimmt die Bedeutung der Fußprophylaxe, insbesondere bei höheren Belastungen, z.B. Sport, ständig zu, was jedoch bei der herkömmlichen Vorgehensweise nicht mehr tragbare Kosten mit sich bringen würde.

Aufgabe der Erfindung ist es somit, eine Schuheinlage zu schaffen, die bei geringen Kosten für eine Fußprophylaxe geeignet ist und die den Bedürfnissen des Benutzers anpaßbar ist.

Diese Aufgabe wird erfindungsgemäß dadurch gelöst, daß Mittel zum Erhöhen oder Vermindern der in dem Behälter enthaltenen Fluidmenge durch den Benutzer vorgesehen sind und daß an der Schuheinlage eine steigbügelförmige Vorrichtung zur Fixierung des oberen Sprunggelenkes und zur Führung und/oder Stabilisierung des oberen Sprungelenkes vorgesehen ist.

Durch diese Maßnahmen wird das Supinations- und Pronationsrisiko deutlich vermindert, was insbesondere bei Sportarten wie Fußball, Crosslauf oder auch bei Reha-Schuhen nach einem erlittenen Supinationstrauma und Distorsionen im Sprunggelenkbereich sinnvoll ist. Ebenso ist diese Fixierung bei Sportarten, bei denen das untere und das obere Sprunggelenk stark beansprucht werden, wie z.B. Fußball, Football, Rugby, Handball, Basketball, Tennis, etc. sinnvoll.

Der Behälter kann sich sowohl über die gesamte Schuheinlage als auch nur über einen Teilbereich der Schuheinlage erstrecken, wobei im ersten Fall die Schuheinlage als Behälter ausgebildet sein kann. Durch die Möglichkeit, die Härte der Einlage im Bereich des Behälters zu variieren, wird dem Benutzer ermöglicht, die Schuheinlagen seinen persönlichen Bedürfnissen anzupassen.

Eine Ausbildung der Erfindung besteht darin, daß die Mittel zum Erhöhen oder Vermindern der in dem Behälter enthaltenen Fluidmenge als Ventil ausgebildet sind.

Erfindungsgemäß ist vorgesehen, daß das Ventil an der Seite der Schuheinlage angeordnet ist.

Eine Weiterbildung der Erfindung besteht darin, daß der Behälter aus einem Gel oder einem geschäumten Kunststoff besteht.

Ebenso ist es zweckmäßig, daß der Behälter eine Graduierung für die eingefüllte Fluidmenge aufweist.

Es liegt im Rahmen der Erfindung, daß die Graduierung aus quer zur Längsachse der Schuheinlage angeordneten Graduierungsstrichen besteht.

Weiterhin ist es sinnvoll, daß der Behälter im Bereich der Ferse und/oder im Bereich des lateralen Längsgewölbes und/oder sich vom Bereich des 5. Mittelfußköpfchens bis zum 1. Mittelfußköpfchen hin angeordnet ist.

Eine andere Ausbildung der Erfindung sieht vor, daß die Schuheinlage eine vorgefertigte Schuheinlage ist, die aus einer Auswahl von Schuheinlagen für verschiedene Fußprophylaxen und Schuhgrößen auswählbar ist.

Somit wird die Einzelanfertigung lediglich bei medizinischen Indikationen beibehalten, während die einfache Fußprophylaxe und die Schonung des Fußes bei Sportlern mit einem modularen System vorgefertigter Schuheinlagen für bestimmte Prophylaxen kostengünstig vorgenommen werden kann.

Dies bedeutet, daß zu jeder Schuhgröße eine Palette von Schuheinlagen angeboten wird, die den gängigen Fußprophylaxen entsprechen. Der Benutzer kann die Schuheinlagen im Schuhgeschäft in den Schuh kongruent einlegen, testen und diejenige wählen, die den Bedürfnissen seines Fußes gerecht wird. Anschließend kann er die Härte durch Hinzufügen oder Vermindern der Fluidmenge seinen jeweiligen Bedürfnissen anpassen.

Eine Ausbildung der Erfindung besteht darin, daß Schuheinlagen für die Normalfußprophylaxe oder für verschiedene Senkungsprozesse vorgesehen sind.

Im Rahmen der Erfindung liegt auch, daß eine Mittelfußpelotte vorgesehen ist.

Vorteilhaft ist auch, daß in die steigbügelförmige Vorrichtung ein Schienbeinschoner integrierbar ist.

Weiterhin ist es zweckmäßig, daß der Fersenbereich der Schuheinlage durch einen Einlegekeil angehoben ist und/oder daß der Bereich zwischen Vorfuß und distaler Fußwurzel ausdünnbar ist.

Hierdurch erfolgt eine Entlastung der Achillessehnen.

Im Rahmen der Erfindung ist vorgesehen, daß Schuheinlagen verschiedener Härte und/oder mit Zonen unterschiedlicher Härte vorgesehen sind.

Eine beispielhafte Ausgestaltung der Erfindung wird nachfolgend anhand von Zeichnungen beschrieben.

Es zeigen
- Fig. 1 a: eine Draufsicht
- und Fig. 1b: und eine geschnittene Darstellung einer erfindungsgemäßen Schuheinlage.

Für alle gängigen Schuhgrößen werden Schuheinlagen vorgesehen, wobei die in den Schuh kongruent adaptierten Schuheinlagen den Fuß in seiner Fußsohlenkontur formschlüssig aufnehmen und die belasteten Fußstrukturen bettet und stützt. Es werden Schuheinlagen folgenden Typs (am Beispiel der Schuhgröße 40) vorgesehen:
- 40 A:: Modularschuheinlagentyp für Normalfußprophylaxe,
Modularschuheinlagentypen für verschiedene Degenerationserscheinungen in den Fußstrukturen mit entsprechend variierenden Schuheinlagenprofilierungen
- 40 B:: leichte altersbedingte Absenkung des Fußgewölbes,
- 40 C:: mittlere altersbedingte Absenkung des Fußgewölbes,
- 40 D:: fortgeschrittene altersbedingte Absenkung des Fußgewölbes,
- 40 E:: Modularschuheinlagentyp mit steigbügelartiger Stabilisierung und Führung des Sprunggelenkes (auch in Kombination mit einem Schienbeinschoner),
- 40 F:: Modularschuheinlagentyp für Normalfußprophylaxe mit Fersenanhebung.

Alle Schuheinlagentypen sind in verschiedenen Härtegraden und mit verschiedenen Härtezonen vorgesehen und können eine Mittelfußpelotte (Metatarsalpelotte) aufweisen.

Wie in Fig. la und 1b dargestellt, weist die erfindungsgemäße Schuheinlage 1 im Bereich der Ferse 2 und im Bereich des lateralen Längsgewölbes 3 bis zum Bereich des 5. Mittelfußköpfchens 4 und von diesem bis zum Bereich des 1. Mittelfußköpfchens 5 hin einen Behälter 6 auf, der mit einem gasförmigen (z.B. Luft) oder flüssigen Fluid gefüllt ist, wobei das Fluid vorzugsweise ein flüssiges Fluid auf Wasserbasis ist.

Der Behälter 6 besteht vorzugsweise aus einem weichen, flüssigkeits- und gasdichten Material, das sich der Fußform anpaßt und angenehme Trageeigenschaften hat, z.B. einem Gel oder einem geschäumten Kunststoff. Vorzugsweise an der Seite der Schuheinlage 1 ist ein Ventil 7 vorgesehen, über das die in dem Behälter 6 enthaltene Fluidmenge erhöht oder vermindert werden kann. Dies kann beispielsweise über eine Spritze erfolgen, die in das Ventil 7 gesteckt wird und mit der dem Behälter 6 Fluid zu- oder abgeführt wird.

Um dem Benutzer zu ermöglichen, eine einmal eingestellte Fluidmenge wieder einzustellen, ist zweckmäßigerweise eine Graduierung 8 vorgesehen, die beispielsweise als quer zur Längsachse der Schuheinlage 1 angeordneten Graduierungsstrichen besteht.

Auf diese Weise wird es dem Benutzer ermöglicht, zunächst die für seine Schuhgröße und Fußprophylaxe geeigneten Schuheinlagen auszuwählen und anschließend individuell den jeweiligen Anforderungen anzupassen.

Alternativ kann der Behälter bzw. können die Behälter nur im Bereich der Ferse oder im Bereich des lateralen Längsgewölbes oder vom Bereich des 5. Mittelfußköpfchens bis zum 1. Mittelfußköpfchen hin angeordnet oder aber in beliebigen Kombinationen dieser Bereiche angeordnet sein.

## Patentansprüche

1. Schuheinlage, die sich von den Zehen bis zur Ferse erstreckt und mindestens einen mit einem Fluid gefüllten Behälter aufweist, wobei Mittel (7) zum Erhöhen oder Vermindern der in dem Behälter (6) enthaltenen Fluidmenge durch den Benutzer vorgesehen sind, **dadurch gekennzeichnet, daß** an der Schuheinlage (1) eine steigbügelförmige Vorrichtung zur Fixierung des unteren Sprunggelenkes und zur Führung und/oder Stabilisierung des oberen Sprunggelenkes vorgesehen ist.

2. Schuheinlage gemäß Anspruch 1, **dadurch gekennzeichnet, daß** die Mittel (7) zum Erhöhen oder Vermindern der in dem Behälter (6) enthaltenen Fluidmenge als Ventil (7) ausgebildet sind.

3. Schuheinlage gemäß Anspruch 2, **dadurch gekennzeichnet, daß** das Ventil (7) an der Seite der Schuheinlage (1) angeordnet ist.

4. Schuheinlage gemäß Anspruch 1, **dadurch gekennzeichnet, daß** der Behälter (6) aus einem Gel oder einem geschäumten Kunststoff besteht.

5. Schuheinlage gemäß Anspruch 1, **dadurch gekennzeichnet, daß** der Behälter (6) eine Graduierung (8) für die eingefüllte Fluidmenge aufweist.

6. Schuheinlage gemäß Anspruch 5, **dadurch gekennzeichnet, daß** die Graduierung (8) aus quer zur Längsachse der Schuheinlage (1) angeordneten Graduierungsstrichen (8) besteht.

7. Schuheinlage gemäß Anspruch 1, **dadurch gekennzeichnet, daß** der Behälter (6) im Bereich der Ferse (2) und/oder im Bereich des lateralen Längsgewölbes (3) und/oder sich vom Bereich des 5. Mittelfußköpfchens (4) bis zum 1. Mittelfußköpfchen (5) hin angeordnet ist.

8. Schuheinlage gemäß Anspruch 1, **dadurch gekennzeichnet, daß** die Schuheinlage (1) eine vorgefertigte Schuheinlage (1) ist, die aus einer Auswahl von Schuheinlagen (1) für verschiedene Fußprophylaxen und Schuhgrößen auswählbar ist.

9. Schuheinlage gemäß Anspruch 8, **dadurch gekennzeichnet, daß** Schuheinlagen (1) für die Normalfußprophylaxe oder für verschiedene degenerative Senkungsprozesse vorgesehen sind.

10. Schuheinlage gemäß Anspruch 1, **dadurch gekennzeichnet, daß** eine Mittelfußpelotte vorgesehen ist.

11. Schuheinlage gemäß Anspruch 1, **dadurch gekennzeichnet, daß** in die steigbügelförmige Vorrichtung ein Schienbeinschoner integrierbar ist.

12. Schuheinlage gemäß Anspruch 1, **dadurch gekennzeichnet, daß** der Fersenbereich der Schuheinlage (1) durch einen Einlegekeil angehoben ist und/oder daß der Bereich zwischen Vorfuß und distaler Fußwurzel ausdünnbar ist.

13. Schuheinlage gemäß Anspruch 1, **dadurch gekennzeichnet, daß** Schuheinlagen (1)verschiedener Härte und/oder mit Zonen unterschiedlicher Härte vorgesehen sind.

## Claims

1. Insole extending from the toes to the heel and having at least one fluid-filled container and means (7) to enable the user to increase or reduce the amount of fluid in the container (6), **characterised in that** the insole (1) is equipped with a stirrup-shaped device for immobilising the talocalcaneonavicular joint and for controlling and/or stabilising the ankle joint.

2. The insole of claim 1, **characterised in that** the means (7) for increasing or reducing the amount of fluid in the container (6) comprises a valve (7).

3. The insole of claim 2, **characterised in that** the valve (7) is located at the side of the insole (1).

4. The insole of claim 1, **characterised in that** the container (6) consists of a gel or a foamed plastic.

5. The insole of claim 1, **characterised in that** the container (6) has a graduation (8) for the amount of fluid in the container.

6. The insole of claim 5, **characterised in that** the graduation (8) consists of graduation marks (8) running transversely to the longitudinal direction of the insole (1)

7. The insole of claim 1, **characterised in that** the container (6) is located in the region of the heel (2) and/or in the region of the lateral longitudinal arch (3) and/or in the area extending from the fifth metatarsal head (4) to the first metatarsal head (5).

8. The insole of claim 1, **characterised in that** the insole (1) is a prefabricated insole (1) selectable from a range of insoles (1) for different forms of foot prophylaxis and different shoe sizes.

9. The insole of claim 8, **characterised in that** insoles (1) are provided for standard foot prophylaxis or for various degenerative fallen-arch processes.

10. The insole of claim 1, **characterised in that** a metatarsal truss pad is provided.

11. The insole of claim 1, **characterised in that** a shin-bone protector can be integrated in the stirrup-shaped device.

12. The insole of claim 1, **characterised in that** the heel region of the insole (1) is raised by means of an insertion wedge and/or that the area between forefoot and distal tarsus can be designed flatter.

13. The insole of claim 1, **characterised in that** insoles (1) are provided that have different degrees of hardness and/or zones differing in hardness.

## Revendications

1. Semelle pour chaussure s'étendant des orteils jusqu'au talon et muni d'au moins un conteneur rempli d'un fluide, des moyens (7) étant prévus pour que l'utilisateur augmente ou réduise la quantité de fluide contenue dans le conteneur (6), **caractérisée en ce qu**'un dispositif en forme d'étrier est prévu sur la semelle pour chaussure (1) pour fixer l'articulation inférieure du pied et pour diriger et / ou stabiliser l'articulation supérieure du pied.

2. Semelle pour chaussure selon la revendication 1, **caractérisée en ce que** les moyens (7) pour augmenter ou réduire la quantité de fluide contenue dans le conteneur (6) ont la forme d'un clapet (7).

3. Semelle pour chaussure selon la revendication 2, **caractérisée en ce que le** clapet (7) est disposé sur le côté de la semelle pour chaussure (1).

4. Semelle pour chaussure selon la revendication 1, **caractérisée en ce que** le conteneur (6) se compose d'un gel ou d'un plastique moussé.

5. Semelle pour chaussure selon la revendication 1, **caractérisée en ce que** le conteneur (6) est muni d'une graduation (8) pour la quantité de fluide contenue.

6. Semelle pour chaussure selon la revendication 5, **caractérisée en ce que** la graduation (8) se compose de traits de graduation (8) disposés perpendiculairement à l'axe longitudinal de la semelle pour chaussure (1).

7. Semelle pour chaussure selon la revendication 1, **caractérisée en ce que** le conteneur (6) est disposé dans le domaine du talon (2) et / ou dans le domaine de la voûte plantaire latérale (3) et / ou du domaine de la 5^{ème} tête de métatarsien (4) jusqu'à la 1^{ère} tête de métatarsien (5).

8. Semelle pour chaussure selon la revendication 1, **caractérisée en ce que** la semelle pour chaussure (1) est une semelle pour chaussure préfabriquée (1) qui est peut être choisie parmi un choix des semelles pour chaussure (1) pour différentes préventions dans le domaine du pied et pour différentes pointures.

9. Semelle pour chaussure selon la revendication 8, **caractérisée en ce que** des semelles pour chaussure (1) sont prévues pour la prévention normale dans le domaine du pied ou pour différents processus d'abaissement dégénératifs .

10. Semelle pour chaussure selon la revendication 1, **caractérisée en ce qu**'il est prévu une pelote de métatarse.

11. Semelle pour chaussure selon la revendication 1, **caractérisée en ce qu**'une protection pour le tibia est intégrée dans le dispositif en forme d'étrier.

12. Semelle pour chaussure selon la revendication 1, **caractérisée en ce que** le domaine du talon de la semelle pour chaussure (1) est relevé par un insert et / ou que le domaine situé entre l'avant-pied et la tarse distale peut être réduit.

13. Semelle pour chaussure selon la revendication 1, **caractérisée en ce qu**'il est prévu des semelles pour chaussure (1) avec différentes duretés et / ou avec des zones de duretés différentes.
